# EUROPÄISCHE PATENTSCHRIFT

(11) **EP 1 982 122 B1**
(45) Veröffentlichungstag und Bekanntmachung des Hinweises auf die Patenterteilung: **05.11.2014**
(21) Anmeldenummer: 07704092.1
(22) Anmeldetag: 23.01.2007
(51) Int. Cl.: F24C 15/16

(54) **FÜHRUNGSSCHIENE MIT EINER SCHNELLBEFESTIGUNG**
GUIDE RAIL COMPRISING A RAPID FIXING DEVICE
RAIL DE GUIDAGE DOTÉ D'UN DISPOSITIF DE FIXATION RAPIDE

(30) Priorität: 10.02.2006 DE 202006002251 U
(43) Veröffentlichungstag der Anmeldung: 22.10.2008
(73) Patentinhaber: Paul Hettich GmbH & Co. KG, 32278 Kirchlengern (DE)
(72) Erfinder: WITTGREBE, Achim, 33699 Bielefeld (DE)
(74) Vertreter: Dantz, Jan Henning
(86) Internationale Anmeldenummer: PCT/EP2007/050659
(87) Internationale Veröffentlichungsnummer: WO 2007/090738

(56) Entgegenhaltungen:
- EP-A2- 0 091 666
- DE-U1-202004 005 475

## Beschreibung

Die vorliegende Erfindung betrifft eine an horizontal verlaufenden und im Endbereich winklig abgebogenen Stangen eines gitterartigen Seitenteiles eines Backofens, eines Geschirrspülers oder ähnlichen Möbelteilen befestigbare Führungsschiene mit einer Schnellbefestigungsvorrichtung, welche aus zwei in den Endbereichen der Führungsschiene befestigten Halteelementen besteht, welche lösbar an einer Stange eines gitterartigen Seitenteiles festlegbar sind.

Führungsschienen mit Schnellbefestigungsvorrichtungen der gattungsgemäßen Art sind an sich bekannt, beispielsweise aus der DE 200 10 037 U1.

Aus dieser Literaturstelle ist eine Konstruktion bekannt, bei der eine Führungsschiene mit Schnellbefestigungsvorrichtungen ausgestattet ist, die jeweils an zwei übereinander liegenden Stangen eines gitterartigen Seitenteiles festgelegt werden können. Dadurch ist verhindert, dass die jeweilige Führungsschiene im montierten Zustand sich um eine Längsachse einer Stange verschwenken lässt.

Verwendung finden derartige Führungsschienen mit entsprechenden Schnellbefestigungsvorrichtungen in Haushaltsgeräten, wie Geschirrspülern, Backöfen oder dergleichen, ein Einsatz in anderen Möbeln ist aber ebenfalls denkbar.

Aus der DE 20 2004 005 475 U1 ist es bekannt, an den einander gegenüberliegenden Seitenkanten eines Tragbodens eines Küchengerätes Führungsschienen fest mit dem Tragboden zu verbinden. Dabei weisen die Führungsschienen wieder Schnellbefestigungsvorrichtungen auf, die es ermöglichen, die Führungsschienen jeweils auf einer Stange eines gitterartigen Seitenteiles derart festzulegen, dass diese in Wirkstellungen in ihrem hinteren Endbereich gegen Abheben und in ihrem vorderen Endbereich gegen Verschieben in Längsrichtung der Stangen gesichert sind.

Das Problem eines Verdrehens der Schnellbefestigungsvorrichtungen und damit einer einzelnen Führungsschiene um die Längsachse einer Stange eines gitterartigen Seitenteiles stellt sich bei dieser Konstruktion nicht, da dies durch die feste Verbindung der Führungsschienen mit dem Tragteil nicht auftreten kann. Insoweit besteht hier ein gravierender Unterschied zu einer gattungsgemäßen Führungsschiene gemäß der DE 200 10 03 7 U1.

Bei den gitterähnlichen Seitenteilen, die aus Draht oder Stangen gebildet sind, sind mehrere parallel zueinander verlaufende horizontale Stangen vorgesehen, die in ihren Endbereichen derart abgewinkelt sind, dass die abgewinkelten Abschnitte von einer zu befestigenden Führungsschiene in Richtung einer Seitenwand eines Haushaltsgerätes oder eines Möbels vorstehen.

Der vorliegenden Erfindung liegt die Aufgabe zugrunde, eine Führungsschiene der gattungsgemäßen Art zu schaffen, welche lagesicher an einer horizontal verlaufenden Stange eines gitterartigen Seitenteiles festlegbar und dabei leicht und bequem in eine derartige Befestigungsposition bringbar ist.

Diese Aufgabe wird erfindungsgemäß dadurch gelöst, dass sowohl das vordere wie auch das hintere Halteelement jeweils einen ersten, eine Stange in ihren Längserstreckungsbereich und einen zweiten, die Stange in ihren abgewinkelten Endbereichen teilweise umgreifenden klammerartigen Halteabschnitt aufweist, wobei der Halteabschnitt des hinteren Halteelementes für das teilweise Umgreifen des hinteren, abgewinkelten Endbereiches der Stange in Richtung der Rückseite der Führungsschiene hin offen ist, sodass die Schiene mit der Schnellbefestigungsvorrichtung von der Vorderseite des Seitengitters ausgehend auf eine der Stangen aufgeschoben und befestigt werden kann.

Die Vorteile der Erfindung liegen einerseits darin, dass die Halteelemente so gestaltet sind, dass die Schiene praktisch kippsicher an einer einzigen Stange eines Seitengitters befestigbar ist, da ein teilweises Umgreifen der Stange sowohl im Längserstreckungsbereich wie auch im abgewinkelten Bereich erfolgt und ein anderer, sehr wesentlicher Vorteil liegt darin, dass eine entsprechend ausgerüstete Führungsschiene problemlos an einer Stange eines Seitengitters angebracht werden kann, da es lediglich erforderlich ist, zunächst das hintere Halteelement in eine Position zu bringen, in der der Längserstreckungsbereich der Stange schon teilweise umgriffen wird um dann die Führungsschiene soweit nach hinten zu schieben, bis der zur Rückseite der Führungsschiene hin offene-Halteabschnitt am abgewinkelten, hinteren Ende der Stange anschlägt. Dabei kann die Führungsschiene ohne weiteres soweit gegenüber der Stange abgewinkelt sein, dass das vordere Halteelement noch nicht im Eingriff ist. Ist die Führungsschiene bis zum Endanschlag längs der Stange verschoben, wird die Führungsschiene dann in Richtung der Stange herangeschwenkt, bis das vordere Halteelement in seine bestimmungsgemäße Position gebracht ist.

Diese Möglichkeit des Anbringens einer entsprechenden Führungsschiene an einer Stange eines Seitengitters ist äußerst praxisgerecht und erfordert keine übermäßige Aufmerksamkeit, da lediglich dafür zu sorgen ist, dass zunächst das hintere Halteelement seitlich auf eine entsprechenden Stange aufgesetzt wird. Das anschließende Verschieben der Führungsschiene bis zum Endanschlag und das danach notwendige Andrücken an die Führungsschiene setzt weder großes Geschick noch große technische Kenntnisse über den Aufbau der Führungsschiene und ihrer Schnellbefestigungsvorrichtung voraus und erfolgt mehr oder weniger intuitiv.

Ausführungsbeispiele sind in den beigefügten Zeichnungen dargestellt und werden im Folgenden näher beschrieben. Es zeigen:
- Figur 1: ein gitterartiges Seitenteil und eine daran festlegbare, erfindungsgemäße Führungsschiene;
- Figur 2: eine perspektivische Darstellung des Seitengitters und der Führungsschiene, die mit einem hinteren Halteelement auf eine Stange des Seitengitters aufgesetzt ist;
- Figur 3: eine Teilansicht in Richtung des Pfeils III in Figur 2;
- Figur 4: eine Ansicht in Richtung des Pfeils IV in Figur 3 bei völlig nach hinten verschobener Führungsschiene;
- Figur 5: eine Teilansicht in Richtung des Pfeils V in Figur 2 in der endgültigen Montageposition der Führungsschiene;
- Figur 6: eine Rückansicht des Seitengitters und einer daran befestigten Führungsschiene;
- Figur 7: eine perspektivisch dargestellte Vorderansicht der Führungsschiene kurz vor der endgültigen Verbindung mit einer Stange des Seitengitters;
- Figur 8: einen Schnitt nach der Linie VIII in Figur 6
- Figur 9: eine der Figur 4 entsprechende Teilansicht einer Führungsschiene nach einem weiteren Ausführungsbeispiel der Erfindung.

In den Zeichnungen ist mit dem Bezugszeichen 1 insgesamt eine Führungsschiene und mit dem Bezugszeichen 2 insgesamt ein gitterartiges Seitenteil bezeichnet, wobei das Seitenteil 2 mehrere, horizontal verlaufende Stangen 3 aufweist, die jeweils mit abgewinkelten Endbereichen 3a und 3b versehen sind.

Die Führungsschiene 1 ist mit einer Schnellbefestigungsvorrichtung versehen, die aus zwei in den Endbereichen der Führungsschiene 1 befestigten Halteelementen 4a und 4b besteht. Diese Halteelemente 4a und 4b dienen dazu, die Führungsschiene 1 lösbar mit einer der Stangen 3 des Seitenteiles 2 zu verbinden.

Sowohl das vordere Halteelement 4a wie auch das hintere Halteelement 4b weisen jeweils einen ersten, eine Stange 3 in ihrem Längserstreckungsbereich teilweise umgreifenden Halteabschnitt 40a bzw. 40b und darüber hinaus einen zweiten Halteabschnitt 41a bzw. 41b auf, wobei die Halteabschnitte 41a bzw. 41b bei komplett montierter Führungsschiene 1 die abgewinkelten Endbereiche 3a bzw. 3b einer Stange 3 teilweise umgreifen. Durch diese Art der Befestigung ist eine Kippsicherheit der Führungsschiene 1 gegenüber einer Stange 3 gewährleistet.

Wie insbesondere Figur 5 deutlich zeigt, umgreift der zweite Halteabschnitt 41a des Halteelementes 4a den vorderen, abgewinkelten Endbereich 3a einer Stange 3 ausgehend von der Vorderseite des Halteelementes 4a.

Der Halteabschnitt 41b des hinteren Halteelementes 4b ist zur Rückseite der Führungsschiene 1 hin gesehen offen und wird gebildet aus einem unteren Schenkel 42 und einem oberen Schenkel 43, wobei der untere Schenkel 42 den hinteren abgewinkelten Bereich 3b einer Stange 3 unterseitig und der Schenkel 43 den besagten abgewinkelten Endbereich 3b oberseitig übergreift.

Der untere Schenkel 42 ist aus der Ebene des oberen Schenkels 43 des hinteren Halteelementes 4b heraus abgewinkelt, wobei der dadurch entstehende Übergangssteg 44 an de Vorderseite des hinteren, abgewinkelten Endbereiches 3b anstößt und somit einen Endanschlag für eine Längsverschiebung der Führungsschiene 1 in Richtung des hinteren Endes einer Stange 3 bildet.

Durch die beschriebene Konstruktion der Halteelemente 4a und 4b ist es möglich, eine Führungsschiene 1 in der Weise an einer Stange 3a zu montieren, dass zunächst das hintere Halteelement 4b seitlich auf eine Stange 3a aufgeschoben und die Führungsschiene 1 dann in Richtung der Rückseite der Stange 3 verschoben wird, bis der Übergangssteg 44 am hinteren, abgewinkelten Endbereich 3b der Stange 3 anschlägt. Danach wird die zunächst unter einem Winkel zur Stange 3 befindliche Führungsschiene im vorderseitigen Endbereich an die Führungsschiene 3 herangeschwenkt, wodurch das vordere Halteelement 4a die Stange 3 sowohl in ihrem Längserstreckungsbereich wie auch in ihrem abgewinkelten Endbereich 3a teilweise umgreift. Nun ist die Führungsschiene über die Schnellbefestigungsvorrichtung lösbar an der Stange 3 befestigt.

Es kann eine Sicherheit gegen unbeabsichtigtes Lösen der Führungsschiene von einer Stange 3 erreicht werden durch eine Klemmwirkung zwischen den Halteelementen 4a und 4b sowie der Stange 3 oder auch durch einen Formschluss, der durch rastende Elemente hergestellt werden kann.

So zeigt zum Beispiel die Figur 7 in Verbindung mit Figur 8 deutlich, dass das vordere Halteelement 4a mit einer Sicherungsnase 45 ausgestattet ist, welche mit einer gegenüber der Horizontalen geneigten Einführschräge 45a ausgestattet ist. Diese Sicherungsnase 45 ist insgesamt mit einem Federschenkel 46 verbunden, der die Möglichkeit bietet, die Sicherungsnase 45 in horizontaler Richtung auszulenken.

Wird, wie weiter oben beschrieben, die Führungsschiene 1 während des letzten Montageschrittes an die Stange 3 herangeschwenkt, gleitet die Einführschräge 45a über die Unterseite der Stange 3 und wird dabei nach unten gedrückt. Ist die Führungsschiene 1 in ihrer bestimmungsgemäßen Lage, federt die Sicherungsnase 45 wieder nach oben und nimmt somit die in Figur 8 gezeigte Lage ein, wobei hier erkennbar ist, dass ein Lösen der Führungsschiene 1 von der Stange 3 nur noch möglich ist, wenn zunächst die Sicherungsnase 45 manuell nach unten gedrückt wird, was unter Zuhilfenahme eines relativ einfachen Werkzeuges oder eines anderen Hilfsmittels möglich ist. Hier ist also ein Formschluss zwischen dem Halteelement 4a und der Stange 3 gegeben.

Selbstverständlich sind auch andere Formschlussmöglichkeiten vorstellbar. Das gleiche gilt für das hintere Halteelement 4b.

In Figur 9 ist eine Variante eines hinteres Halteelementes 4b gezeigt. Hier ist der untere Schenkel 42, der das hintere, abgebogene Ende 3b einer Stange 3 untergreift, so lang ausgeführt, dass dieser auch den Längserstreckungsbereich einer Stange 3 untergreift, sodass auch hier eine Sicherung gegen unbeabsichtigtes Lösen von der Stange 3 gegeben ist.

Die Halteelemente 4a und 4b sind jeweils vorteilhafterweise einstückig hergestellt und zwar bevorzugt aus Metall und dabei als Stanz- Biegeteile gefertigt.

## Patentansprüche

1. An horizontal verlaufenden und im Endbereich (3a, 3b) winklig abgebogenen Stangen (3) eines gitterartigen Seitenteiles (2) eines Backofens, eines Geschirrspülers oder ähnlichen Möbelteilen befestigbare Führungsschiene (1) mit einer Schnellbefestigungsvorrichtung, welche aus einem vorderen und einem hinteren, in den Endbereichen der Führungsschiene (1) befestigten Halteelement (4a, 4b) besteht, welche lösbar an einer Stange (3) eines gitterartigen Seitenteiles (2) festlegbar sind,
wobei sowohl das vordere wie auch das hintere Halteelement (4a, 4b) jeweils einen ersten, eine Stange (3) in ihrem Längserstreckungsbereich teilweise Umgreifenden, klammerartigen Halteabschnitt (40a, 40b) aufweist **dadurch gekennzeichnet dass** sowohl das vordere wie auch das hintere Halteelement (4a, 4b) jeweils einen zweiten, die Stange (3) in ihren abgewinkelten Endbereichen (3a, 3b) teilweise umgreifenden, klammerartigen Halteabschnitt (41 a, 41b) aufweist, wobei der Halteabschnitt (41b) des hinteren Halteelementes (4b) in Richtung der Rückseite der Führungsschiene (1) hin offen ist, sodass die Führungsschiene (1) mit der Schnellbefestigungsvorrichtung von der Vorderseite des Seitengitters (2) ausgehend auf eine der Stangen (3) aufgeschoben und befestigt werden kann.

2. Führungsschiene nach Anspruch 1, **dadurch gekennzeichnet, dass** die Halteelemente (4a, 4b) einstückig gefertigt sind.

3. Führungsschiene nach Anspruch 1 oder 2, **dadurch gekennzeichnet, dass** die Halteelemente (4a, 4b) aus Metall hergestellt sind.

4. Führungsschiene nach einem der vorhergehenden Ansprüche, **dadurch gekennzeichnet, dass** die Halteelemente (4a, 4b) als Stanz-Biegeteile ausgebildet sind.

5. Führungsschiene nach einem der vorhergehenden Ansprüche, **dadurch gekennzeichnet, dass** die Halteelemente (4a, 4b) rastend oder klemmend an einer Stange (3) festlegbar sind.

6. Führungsschiene nach einem der vorhergehenden Ansprüche, **dadurch gekennzeichnet, dass** das vordere Halteelement (4a) mit einer an einer federnden Zunge (46) angeformten und einer Einlaufschräge (45a) aufweisenden Sicherungsnase (45) versehen ist, die im montierten Zustand der Führungsschiene (1) eine Stange (3) auf der der Führungsschiene (1) abgewandt liegenden Seite hintergreift.

7. Führungsschiene nach einem der vorhergehenden Ansprüche, **dadurch gekennzeichnet, dass** das hintere Halteelement (4b) einen unteren und einen oberen Schenkel (42, 43) aufweist, wobei die beiden Schenkel (42, 43) einerseits an der Unterseite des abgebogenen, hinteren Endes (3b) und andererseits auf der Oberseite des hinteren Endes (3b) der Stange (3) aufliegen und insoweit den klammerartigen Halteabschnitt (41b) bilden.

8. Führungsschiene nach Anspruch 7, **dadurch gekennzeichnet, dass** der untere Steg (42) im montierten Zustand der Führungsschiene (1) auch den Längserstreckungsbereich der Stange (3) untergreift.

9. Führungsschiene nach einem der vorhergehenden Ansprüche, **dadurch gekennzeichnet, dass** der klammerartige Halteabschnitt (41b) des hinteren Halteelementes (4b) in Längsrichtung der Führungsschiene (1) einen etwa vertikal abgewinkelten und einen Endanschlag bildenden Übergangssteg (44) begrenzt.

## Claims

1. A guide rail (1) which can be fixed to horizontally running rods (3), which are bent away at an angle in the end region (3a, 3b), of a grid-type side part (2) of a baking oven, a dishwasher or similar appliances and which has a quick-action fixing device consisting of a front and a rear retaining elements (4a, 4b) which are fixed in the end regions of the guide rail (1) and can be detachably fastened to a rod (3) of a grid-type side part (2), whereby both the front and the rear retaining element (4a, 4b) respectively have a first clip-type retaining section (40a, 40b), which partially engages around a rod (3) in its longitudinal extent region, **characterized in that** both the front and the rear retaining element (4a, 4b) respectively have a second clip-type retaining section (41 a, 41 b), which partially engages around the rod (3) in its angled end regions (3a, 3b), wherein the retaining section (41 b) of the rear retaining element (4b) is open in the direction of the rear side of the guide rail (1), such that the rail (1) together with the quick-action fixing device can be pushed and fixed onto one of the rods (3), proceeding from the front side of the side grid (2).

2. The guide rail as claimed in claim 1, **characterized in that** the retaining elements (4a, 4b) are produced as single pieces.

3. The guide rail as claimed in claim 1 or 2, **characterized in that** the retaining elements (4a, 4b) are produced from metal.

4. The guide rail as claimed in one of the preceding claims, **characterized in that** the retaining elements (4a, 4b) are designed as punched and bent parts.

5. The guide rail as claimed in one of the preceding claims, **characterized in that** the retaining elements (4a, 4b) can be fixed in a latching or clamping manner onto a rod (3).

6. The guide rail as claimed in one of the preceding claims, **characterized in that** the front retaining element (4a) is provided with a securing lug (45) which is integrally formed on a resilient tongue (46) and has an entry slope (45a) and, when the guide rail (1) is in the assembled state, said security lug (45) engages behind a rod (3) on that side which is remote from the guide rail (1).

7. The guide rail as claimed in one of the preceding claims, **characterized in that** the rear retaining element (4b) has a lower and an upper limb (42, 43), wherein the two limbs (42, 43) rest both on the underside of the bent, rear end (3b) and on the upper side of the rear end (3b), of the rod (3) and as such form the clip-type retaining section (41 b).

8. The guide rail as claimed in claim 7, **characterized in that**, when the guide rail (1) is in the assembled state, the lower web (42) also engages underneath the longitudinal extent region of the rod (3).

9. The guide rail as claimed in one of the preceding claims, **characterized in that**, in the longitudinal direction of the guide rail (1), the clip-type retaining section (41 b) of the rear retaining element (4b) delimits an approximately vertically angled transition web (44) which forms a limit stop.

## Revendications

1. Rail de guidage (1) qui se fixe à des tiges (3) horizontales ayant des extrémités (3a, 3b) recourbées d'une partie latérale (2) en forme de grille d'un four, d'un lave-vaisselle ou autres parties de meubles comportant un dispositif de fixation rapide composé d'un élément de maintien avant et d'un élément de maintien arrière (4a, 4b) fixés dans les régions d'extrémité du rail de guidage (1) et qui est relié de manière amovible à une tige (3) de la partie latérale (2) en forme de grille,
- à la fois l'élément de maintien avant et l'élément de maintien arrière (4a, 4b) ayant respectivement un premier segment de maintien (40a, 40b) en forme de pince entourant partiellement la région allongée d'une tige (3),
rail **caractérisé en ce que**
à la fois l'élément de maintien avant et l'élément de maintien arrière (4a, 4b) ont chacun un second segment de maintien (41a, 41b) en forme de pince, entourant partiellement les régions d'extrémité recourbées (3a, 3b),
- le segment de maintien (41b) de l'élément de maintien arrière (4b) étant ouvert en direction du côté arrière du rail de guidage (1) de sorte que le rail de guidage (1) peut être glissé et fixé avec le dispositif de fixation rapide à partir du côté avant de la grille latérale (2) sur l'une des tiges (3).

2. Rail de guidage selon la revendication 1,
**caractérisé en ce que**
les éléments de maintien (4a, 4b) sont réalisés en une seule pièce.

3. Rail de guidage selon la revendication 1 ou 2,
**caractérisé en ce que**
les éléments de maintien (4a, 4b) sont en métal.

4. Rail de guidage selon l'une quelconque des revendications précédentes,
**caractérisé en ce que**
les éléments de maintien (4a, 4b) sont des pièces pliées embouties.

5. Rail de guidage selon l'une quelconque des revendications précédentes,
**caractérisé en ce que**
les éléments de maintien (4a, 4b) sont fixés de manière encliquetée ou par pincement sur une tige (3).

6. Rail de guidage selon l'une quelconque des revendications précédentes,
**caractérisé en ce que**
l'élément de maintien (4a) comporte un bec de fixation (45) muni d'une languette (46) formée sur celui-ci et d'une rampe d'entrée (45a), et qui, à l'état installé du rail de guidage (1), vient prendre derrière une tige (3) sur le côté opposé à celui du rail de guidage (1).

7. Rail de guidage selon l'une quelconque des revendications précédentes,
**caractérisé en ce que**
l'élément de maintien arrière (4b) a une branche inférieure et une branche supérieure (42, 43),
les deux branches (42, 43) s'appuyant d'une part sur le côté inférieur de l'extrémité arrière recourbée (3b) et d'autre part, sur le côté supérieur de l'extrémité arrière (3b) de la tige (3) et constituent ainsi le segment de maintien (41b) en forme de pince.

8. Rail de guidage selon la revendication 7,
**caractérisé en ce que**
la branche inférieure (42) vient également prendre sous la région d'extension longitudinale de la tige (3) à l'état installé du rail de guidage (1).

9. Rail de guidage selon l'une quelconque des revendications précédentes,
**caractérisé en ce que**
le segment de maintien en forme de pince (41 b) de l'élément de maintien arrière (4b) est recourbé sensiblement, verticalement dans la direction longitudinale du rail de guidage (1) et il délimite une entretoise de transition (44) formant une butée de fin de course.
